# EUROPÄISCHE PATENTSCHRIFT

(11) **EP 0 099 444 B1**
(45) Veröffentlichungstag und Bekanntmachung des Hinweises auf die Patenterteilung: **10.12.1986**
(21) Anmeldenummer: 83102008.6
(22) Anmeldetag: 02.03.1983
(51) Int. Cl.: A44B 15/00

(54) **Vorrichtung zur Bildung eines Schlüsselbundes**
Device to form a bunch of keys
Dispositif pour constituer un trousseau de clés

(30) Priorität: 17.07.1982 DE 3226837
(43) Veröffentlichungstag der Anmeldung: 01.02.1984
(73) Patentinhaber: Wolter, Heinz, D-51515 Kürten (DE)
(72) Erfinder: Wolter, Heinz, D-51515 Kürten (DE)
(74) Vertreter: Rieder, Hans-Joachim, Dr.

## Beschreibung

Die Erfindung bezieht sich auf eine Vorrichtung zur Bildung eines Schlüsselbundes, miteinerzentral angeordneten Scheibe, von welcher einzelne Schlüsselhalteglieder ausgehen derart, dass in einer hinterschnittenen, zur Scheibenumfangsfläche hin offenen Nut Kugelköpfe von Stegen der Schlüsselhalteglieder gleitend gelagert sind.

Eine Vorrichtung dieser Art ist durch die FR-PS 1 200 546 bekannt. Die Scheibe ist dort aus zwei nutbildenden, im Zentrum vernieteten Hälften gebildet. Sie enthält von vornherein eine bestimmte Anzahl Schlüsselhalteglieder, welche bei Bedarf nach und nach mit einem Einzelschlüssel bestückt werden können. Dies geschieht über eine an dem dem Kugelkopf gegenüberliegenden Ende der Schlüsselhalteglieder angeordnete Fesselungsvorrichtung. Letztere besteht aus einem kugelgelenkartig mit dem Steg verbindbaren Schaft. Der Schaft ist längsgeschlitzt bis zum domartigen Deckenteil, in das ein zweiter, dem scheibenseitigen Kugelkopf gegenüberliegenden Kugelkopf einschiebbar ist. Dem Schaft ist eine verschiebbare Sicherungshülse zugeordnet. Letztere wirkt mit einem Haltering zusammen, der in unter Spreizkraft stehende, in den Schaft einsteckbare Schenkel übergeht, von denen der eine Schenkel einen ein Fenster des Schaftes durchsetzenden Haltevorsprung aufweist. Der Haltevorsprung tritt federnd vor das eine Stirnende der Sicherungshülse, während sich das andere Stirnende gegen den Haltering legt. Durch Eindrücken des Vorsprungs lässt sich die Verriegelungshülse vom Schaft trennen. Hierdurch wird auch der Ring freigegeben für das Einhängen oder Entfernen des Einzelschlüssels. Mittel dieser Art sind verhältnismässig aufwendig. Als gebrauchsnachteilig wird empfunden, dass die Scheibe von vornherein mit den Schlüsselhaltegliedern bestückt ist. Zum einen wird die Vorrichtung dadurch unnötig gross, wenn nur eine bestimmte geringe Anzahl von Schlüsseln zu einem Bund zusammengefügt werden soll; andererseits besteht nicht die Möglichkeit einer evtl. erforderlichen Ergänzung der Schlüsselhalteglieder.

Aufgabe der Erfindung ist es, eine gattungsgemässe Vorrichtung zur Bildung eines Schlüsselbundes in herstellungstechnischer einfacher, gebrauchsvorteilhafterer Weise so auszubilden, dass dem Benutzer die Möglichkeit der jederzeitigen individuellen Schlüsselhalteglied-Bestükkung und somit auch des bequemen, beliebigen Schlüsselaustauschs (z.B. Auto-Wohnung) gegeben ist.

Gelöst ist diese Aufgabe durch die im Anspruch 1 angegebene Erfindung.

Die Unteransprüche sind vorteilhafte Weiterbildungen des Gegenstandes der Erfindung.

Zufolge solcher Ausgestaltung ist eine gattungsgemässe Vorrichtung zur Bildung eines Schlüsselbundes von erhöhtem Gebrauchswert erzielt: Die Anzahl der Schlüssel lässt sich jederzeit schnell und bedienungsbequem ergänzen oder bei Bedarf reduzieren. Es brauchen nicht mehr unbestückte Schlüsselhalteglieder an der Scheibe mitgeführt zu werden die den Schlüsselbund in unnötiger Weise vergrössern bzw. in seinem Gewicht erhöhen. Die Vorrichtung lässt sich daher besser mitführen. Hierzu weist die zur Scheibenumfangfläche hin offene Nut einfach eine schieberverschlossene Entnahmeöffnung für die Kugelköpfe auf. Für die Unterbringung eines entsprechenden Schiebers steht der ohnehin vorhandene, von der ringförmigen Nut umschriebene zentrale Bereich der Scheibe günstigst zur Verfügung. Eine baulich vorteilhafte Lösung besteht darin, dass der Schieber einen mindestens dem Querschnitt des Kugelkopfes entsprechenden, nach aussen hin von mindestens einer Flanke des Schiebers überfangenen Durchgangsquerschnitt für den Kugelkopf belässt. Dies bringt einen unterbrechungsfreien Umlauf der Kugelköpfe. Der Schieber kann aber in günstiger Weise auch als Drehschieber ausgebildet sein. Diesbezüglich wird in baulicher Hinsicht vorgeschlagen, dass der als radialstehender Zapfen angeordnete Drehschieber im Bereich seines inneren Endes eine bajonettverschlussartige Sperrausnehmung aufweist und mit seinem über die Scheibenumfangsfläche vorstehenden Abschnitt als Bedienungshandhabe gestaltet ist. Der Drehschieber weist eine hinterschnittene, in Querstellung zur Nut bringbare Rinne auf, deren Ende in Querstellung vor einem Entnahmequerschnitt im Bereich der Scheibenumfangsfläche liegt. Diese Lösung ist von besonderem Vorteil insofern, als bei auch hier freiem Umlauf alle übrigen Schlüsselhalteglieder bei Entnahme oder Ergänzung vom Zuordnungs-bzw. Entnahmeweg ausgesperrt sind. Eine günstige Schieber-Zuordnung für ausschliesslich linear verlagerbare Schieber besteht darin, dass dieser radial zur Scheibe verlagerbar ist und eine im Mittelbereich der Scheibe zur Scheibenbreitseite hin freiliegende Betätigungshandhabe aufweist. Dies ermöglicht eine bequeme Einhandbedienung. Dabei ist es baulich weiter von Vorteil, dass der Schieber im Bereich einer Querschnittsverbreiterung der Nut liegt und eine in den Bereich der Nut ragende Backe ausbildet mit einem Maul als Teilabschnitt der Nut. Dies hat auch hier den Vorteil des völlig frei beweglichen Umlaufs der Schlüsselhalteglieder. Um zu einer bequemen Schiebertätigkeit zu gelangen, ohne hierfür eine exponierte Lage hinnehmen zu müssen, ist es weiter von Vorteil, dass das freie Ende der Bedienungshandhabe in einer tellerförmigen Vertiefung auf der Scheibenbreitseite versenkt liegt. Es bedarf daher schon eines gezielten Erfassens des freien Endes der Bedienungshandhabe. Zufolge der Massnahme, dass der Schieber bei seiner Rückzugsbewegung über eine Sperrschulter der Scheibe kippbar ist, wird der lineare Betätigungsweg durch eine Querbewegung unterbrochen. Dies erfordert eine Schiebe-Druck-Bewegung. Das Schieberlager wird von einem querseitig in die Scheibe eingeklipsten Einsatzteil gebildet. Es kann dabei so gestaltet sein, dass es als Verbindungsmittel zweier Scheibenhälften dient. Andererseits ist aber auch eine direkte Schraubverbindung oder Verbindung zweier Scheibenhälften mittels Befestigungsschrauben günstig. Eine der Gebrauchssicherheit dienende Massnahmen besteht weiterhin darin, dass der Schieber in Schliessrichtung federbelastet ist. Eine exakte Steuerung der Schieberbewegung wird mit baulich einfachen Mitteln dadurch erreicht, dass dem Kopf des Schiebers eine der Schieberkippbewegung entgegengerichtete Ausweich- bzw. Ausrichtschräge zugeordnet ist. Eine das entsprechende Kippen begünstigende Lagerung des Schiebers ist dadurch erreicht, dass das rückwärtige Ende der Schieberfeder an einer Kugel anliegt, die in einer einer Lenkfläche benachbarten Vertiefung angeordnet ist. Hierdurch ist eine im wesentlichen auf Kraftschluss beruhende Sicherung der Sperrstellung erreicht. Auch der Federkörper erhält in beiden Endstellungen eine stets wirkungsgerechte Ausrichtung. Weiter ist es von Vorteil, dass die Kugel-Lenkfläche auf die Vertiefung zu schräg abfallend verläuft und Sperrschulter nebst Schieberende etwa auf Höhe der Kugelmitte liegen. Das bringt praktisch eine formschlüssige Sperrstellung. Die Kugel liegt als nur willensbetont überwindbares «Hindernis» vor der Sperrschulter. Die Sperrwirkung ist optimiert, wenn die schieberlagerseitige Stufenflanke mit der Innenflanke des zu einer Zunge ausgebildeten Schieberendes in der Schiebergrundstellung ebenengleich verlaufen. Die Kugel liegt so nahe vor bzw. sogar in Anlage an derZunge.

Weitere Vorteile und Einzelheiten des Gegenstandes der Erfindung sind nachstehend anhand dreier zeichnerisch veranschaulichter Ausführungsbeispiele näher erläutert. Es zeigt:
Fig. 1 die Vorrichtung zur Bildung eines Schlüsselbundes gemäss dem ersten Ausführungsbeispiel, und zwar in Vorderansicht.
Fig. 2 den Schnitt gemäss Linie II-II in Fig. 1, und zwar in Schliessstellung,
Fig. 3 eine der Fig. 2 entsprechende Darstellung in Öffnungsstellung,
Fig. 4 die Rückansicht der Vorrichtung in Schliessstellung und
Fig. 5 die Draufsicht auf Fig. 1,
Fig. 6 die Vorrichtung gemäss dem zweiten Ausführungsbeispiel, in Vorderansicht,
Fig. 7 den Schnitt gemäss Linie VII-VII in Fig. 6, und zwar in Schliessstellung,
Fig. 8 diese Vorrichtung in Öffnungsstellung,
Fig. 9 die Rückansicht und
Fig. 10 die Draufsicht dieser Vorrichtung,
Fig. 10a - 10d geben diverse Betätigungsphasen einer weiter abgewandelten Vorrichtung mit Kipp-Schieberwieder,
Fig. 10e diese Vorrichtung in Vorderansicht,
Fig. 10f die Seitenansicht hierzu von links
Fig. 10g den Schnitt gemäss Linie Xg-Xg in Fig. 10f
Fig. 11 die Vorrichtung gemäss dem dritten Ausführungsbeispiel, und zwar in Vorderansicht,
Fig. 12 den Schnitt gemäss Linie XII-XII in Fig. 11, und zwar in Schliessstellung,
Fig. 13 den als Drehschieber ausgebildeten Schieber in Einzeldarstellung,
Fig. 14 den Schnitt gemäss Linie XIV-XIV in Fig. 13,
Fig. 15 die Vorrichtung in Vorderansicht wie Fig. 11, jedoch in Zuordnungsbereitschaftsstellung des Drehschiebers,
Fig. 16 die Draufsicht hierzu und
Fig. 17 die Draufsicht auf Fig. 11.

Die Vorrichtung zur Bildung eines Schlüsselbundes besteht aus einer Scheibe 1, deren randseitig liegende, nach aussen hin durchgehend offene Nut 2 eine Anzahl Schlüsselhalteglieder 3 lagert. Die etwa in der Scheibenmittelebene z-z verlaufende Nut 2 ist beidseitig hinterschnitten. Der demzufolge verbreiterte Bereich nimmt die zu einem Kugelkopf 4 geformten Enden der Schlüsselhalteglieder 3 auf, deren Mittelabschnitt als Steg 5 gestaltet ist, welcher anderends im Falle der Ausführungsbeispiele 1 und 2 eine Öse 6 trägt. Beim dritten Ausführungsbeispiel ist der entsprechende Bereich als Schaft 7 gestaltet, über den anschlagbegrenzt eine Hülse 8 schiebbar ist. Die Hülse sitzt an einer Schlaufe 9, die auf der dem Steg 5 gegenüberliegenden Seite des Schlüsselhaltegliedes 3 im Schaft 7 wurzelt. Die Schlaufe lässt sicht durch die Reidenöffnung 10 eines mit der Vorrichtung zu verbindenden Schlüssels 11 ziehen. Das Schlüsselhalteglied 3 gemäss dem dritten Ausführungsbeispiel ist aus entsprechend weichgestelltem Kunststoff gefertigt.

Die Fesselung des Schlüssels 11 im Falle der anderen Ausführungsbeispiele erfolgt unter Verwendung eines klassischen Schlüsselringes 12, welcher einerends durch die Öse 6 gezogen und anderenends durch die Reidenöffnung 10 tritt.

Der periphere Bereich der Nut ist in seiner lichten Breite x so gewählt, dass nur der Steg 5 diesen freibeweglich durchsetzt, andererseits aber der Kugelkopf 4 durch den Hinterschnitt gehalten ist. Der Steg weist die mehrfache Länge der Höhe y des verengten Nutbereichs auf, so dass neben der Drehung um die Stegmittelachse auch noch ein günstiger Schwenkgrad in der Nutebene gegeben ist.

Die Nut 2 aller Ausführungsbeispiele ist durch eine schieberverschlossene Entnahmeöffnung Ö für die Kugelköpfe 4 unterbrochen.

Beim Ausführungsbeispiel gemäss den Fig. 1-5 ist der Schieber Sch radial verlagerbar in der Scheibe 1 angeordnet. Er ist in Schliessrichtung federbelastet. Die Feder trägt das Bezugszeichen 12.

Der Kopf 13 des Schiebers Sch lässt sich bis auf bzw. hinter den Nutengrund 14 zurückziehen. Der Schieber Sch weist dazu eine Betätigungshandhabe 19 auf. Nach Zurückziehen kann der Kugelkopf 4 des Schlüsselhaltegliedes 3 auch in den nun freigegebenen Nutenbereich gelangen, über dem sich die Entnahmeöffnung Ö befindet (vergl. Fig. 3). Das in diesen Bereich gefahrene Schlüsselhalteglied lässt sich abziehen bzw. ein neues behinderungsfrei einsetzen. Das Einsetzen braucht nicht einmal unter Benutzung der Betätigungshandhabe 19 vorgenommen zu werden; das Schlüsselhalteglied wird vielmehr mit seinem Kugelkopf 4 einfach gegen die Stirnfläche 13' des Schieberkopfes gedrückt, bis die Kugel die der max. Nutbreite entsprechende Entnahmeöffnung passiert hat. Durch Verlagerung des Kugelkopfes 4 in der einen oder anderen Wölbungsrichtung der Nut gerät der Kugelkopf 4 hinter die ihn fesselnden Hinterschneidungsflanken 15 der Nut 2. Der Schieberkopf schnellt dann sperrend vor die Entnahmeöffnung Ö zurück. Das neue Schlüsselhalteglied 3 ist sicher eingereiht.

Das Schieberlager 16 befindet sich in einem querseitig in die Scheibe 1 zentral eingeklipsten Einsatzteil 17. Es kann, wie im dritten Ausführungsbeispiel realisiert, einer Scheibenhälfte gleich als Vorsprung angeformt sein und in der anderen Scheibenhälfte verrasten oder aber in der Weise zugeordnet werden, dass es praktisch als Kernstück die beiden die Scheibe 1 bildenden Hälften miteinander verbindet. Die Klipsstellen sind durchweg mit 18 bezeichnet. Bezüglich des Einsatzstückes handelt es sich, wie auch bei der Scheibe, um ein rotationssymmetrisches Bauteil.

Bei den Ausführungsbeispielen der Fig. 1-10 ist die Betätigungshandhabe 19 als quer zur Schieber-Bewegungsrichtung abstehender Stegabschnitten gestaltet. Sie greift durch ein sich seitlich an das Schieberlager 16 anschliessenden Schacht 20 des Einsatzteiles 17 hindurch, um unter Durchsetzen eines gleichgerichtet angeordneten Führungsbegrenzungsschlitzes 21 auf der dortigen Scheibenbreitseite zur Betätigung freiliegend auszutreten. Die eigentliche Betätigungsfläche ist quer zur Schieberverlagerungsrichtung gerieft. Die Länge des Führungsbegrenzungsschlitzes entspricht dem für die Freigabe des Kugelkopfes entsprechenden Verlagerungshub. Auf Höhe der etwa im Mittelbereich der Scheibenbreitseite austretenden Betätigungshandhabe 19 bildet der Schieber Sch eine nach unten hin offene Federkammer 22 aus. In letztere ragt das obere Ende der Druckfeder 12. Die andere endständige Windung ruht in einer Vertiefung 23, welche vom Einsatzteil 17 oder der Scheibe 1 gebildet ist.

Während die Vorrichtung gemäss dem ersten Ausführungsbeispiel hinsichtlich der Schieberverlagerung eine ausschliesslich lineare vorsieht, ist unter Beibehaltung des prinzipiellen gleichen Aufbaues der lineare Verschiebeweg beim zweiten Ausführungsbeispiel noch durch eine stufenveranlasste Querbewegung unterbrochen, was insgesamt zu einer deutlichen Kippbewegung des Schiebers führt.

Gleiche Elemente sind mit gleichen Bezugsziffern versehen, ohne dass diesbezüglich eine textliche Wiederholung erforderlich wäre.

Der Schieber Sch bildet hier einen mindestens dem Querschnitt des Kugelkopfes 4 entsprechenden, nach aussen hin von mindestens einer Flanke 15' des Schiebers-Sch überfangenen Durchgangsquerschnitt 2' für den Kugelkopf 4. Der Kopf 13 des Schiebers ist also einerseits durch die Belassung des Durchgangsquerschnitts 2_{'} als nutformendes Element eingesetzt und mit seinem eigentlichen Kopf 13 als Sperrelement. Der Kopf 13 verschliesst die hier nur von der einen Scheibenhälfte gebildete Entnahmeöffnung Ö. Dies bedeutet, dass in der Schliessstellung (Fig. 7) die Kugelköpfe 4 ungehindert unter Passieren des Schiebers unterbrechungsfrei in der Nut 2 gleiten können. Der Schieber Sch befindet sich im Bereich einer Querschnittsverbreiterung 24 der Nut. Diese schliest unmittelbar unterhalb der Entnahmeöffnung Ö an. Die Querschnittsverbreiterung 24 ist von solcher Grösse, dass der hier praktisch eine in die Nut 2 ragende Backe bildende Schieberkopf 13 unter Freigabe des Entnahme-bzw. Zuordnungsweges darin eintauchen kann. Diese Situation ist in Fig. 8 wiedergegeben. Wie dort erkennbar, gibt die nutseitig ein Maul bildende Backe bzw. der Kopf des Schiebers Sch den Weg frei. Zur diesbezüglichen Öffnungsbewgung wird der Schieber Sch zunächst im Grunde in einer ersten Linearbewegung nach unten verlagert. Sein dortiges Ende 13' trifft auf eine im Betätigungsweg liegende Sperrschulter 25 des Einsatzteiles 17. Nach diesem relativ kurzen Verlagerungsweg ist die Ent- öffnung Ö jedoch noch nicht freigegeben. Erst durch willensbetontes Eindrücken der Betätigungshandhabe 19 quer zum Verschiebeweg wird der Schieber in die aus Fig. 8 ersichtliche Kipplage gebracht. Das Schieberende 13' gelangt aus dem Wirkungsbereich der Sperrschulter 25. Erst jetzt ist zufolge entsprechender Bemessung des Schieberlagers 16 eine weitere lineare Abwärtsbewegung möglich, die dann zur völligen Freigabe des Entnahme-bzw. Zuordnungsweges führt.

Dem Kopf 13 des Schiebers Sch ist eine der Schieberkippbewegung (spitzer Winkel alpha zur Scheibenflächenmittelebene z-z) entgegengerichtete ansteigende Ausweich-bzw. Ausrichtschräge 26 zugeordnet. Diese praktisch das Dach der Querschnittsverbreiterung 24 darstellende Ausrichtschräge erstreckt sich im Winkel von ca. 45°. Die korrespondierende Kopffläche 13"' ist entsprechend geschrägt. Eine im gleichen Winkelverlauf ausgerichtete Lenkfläche 28 befindet sich seitlich der Vertiefung 23 am Boden des Schieberlagers 16. Dieser Bodenbereich nimmt eine Kugel 28 auf. Auf ihr stützt sich, durch die sphärische Form zentriert, das untere Ende der Schieberfeder 12 ab. Die Kipplage des Schiebers ist über mindestens drei Punkte abgestützt, und zwar unten an der vertiefungsseitigen Kante der Sperrschulter 25 sowie an der dieser gegenüberliegenden Fläche des Schieberlagers 16 und ferner durch Anlage der Betätigungshandhabe 19 an der unteren Randkante des Schachtes 20.

Nach Loslassen des Schiebers drückt die Feder 12 diesen wieder in die Schliessstellung nach Fig. 7. Hierbei lenkt die Ausrichtschräge 26 den Schieber aus seiner Kipplage in die schliessgerechte Grundstellung. Die Herbeiführung der Strecklage wird noch durch die Lenkfläche 27 begünstigt, indem diese für in dieser Stellung bis in die Federkammer 22 hineingetretene Kugel 28 als Steuerfläche fungiert. Die Kugel rutscht ab. Als Begrenzungsanschlag für die Schliessung kann die Betätigungshandhabe 19 herangezogen werden, welche gegen die Oberkante des Führungsbegrenzungsschlitzes 21 fährt. Beim Ausführungsbeispiel gemäss den Fig. 6-10 ist über dies noch der Schieber selbst als Begrenzungsanschlag herangezogen, indem seine nutseitige Zone gegen eine Sperrschulter 29 der Scheibe 1 fährt. Letztere ist hier aus der Durchsteckhöhlung für das Einsatzteil 17 gewonnen. Auf diese Weise wird der Schieber Sch beidseitig abgestützt, so dass keinerlei Kipptendenz etwa im Sinne einer Verringerung der querschnittsreduzierten Nutpartie auftritt. Gesichert wird die Anlage durch die Kraft der Feder 12.

Bei der noch etwas abgewandelten Kipp-Schieber-Version gemäss den Fig. 10a-10g ergibt sich prinzipiell der gleiche Betätigungsablauf, nur dass dort die Kugel 28 in Sperrstellung in berührende bzw. nahezu berührende Sperranlage zum Schieber Sch tritt (vergl. Fig. 10a und 10b). Die Sperrschulter 25 liegt etwa auf Höhe der Kugelmitte. Ihre obere sphärische Hälfte steht vor der Sperrschulter 25. Wie ersichtlich, schliesst die schieberlagerseitige Stufenflanke 25' fluchtend mit der Innenflanke 13" des zu einer nach unten vorstehenden Zunge Z gestalteten Schieberendes 13_{'} ab (Fig. 10b). Die Kugel 28 ist exakt zwischen Flanke 25 und Lenkfläche 27 definiert. Die Kugel 28 ist hier dicker, als der Durchmesser der Federkammer 22 beträgt. Zur Ermöglichung der Schieberverlagerung und Kippbewegung des Schiebers ist sein unteres Ende konkav ausgerundet. Die Ausrundung trägt das Bezugszeichen 13_{""} und setzt sich handhabenseitig in die gerade Innenflanke der Zunge Z fort. Die Querschnittsverbreiterung 24 der Nut 2 ist auch hier derart ausgebildet, dass die entnahmeöffnungsseitige Stützfläche 24_{'}, bei Zugbelastung in Richtung Schlüssel, ein Ausweichen des Schiebers Sch verhindert. Der Hinterschnitt bleibt erhalten. Somit ist das Herausgleiten des Schlüsselhaltegliedes 3 aus der nach aussenhin durchgehend offenen Nut 2 nicht möglich.

Bei Druckbelastung durch das Schlüsselhalteglied 3 auf den Schieber Sch, wird der Schieber durch die an der schieberseitig angebrachten Zunge Z anliegende Kugel 28, die unter Federdruck der Schieberfeder 12 auf der dem Schieber gegenüberliegen, schräg ausgebildeten Lenkfläche 27 gleitet, auf der Sperrschulter 25 gehalten. Diese verhindert das Zurückgleiten des Schiebers. Durch diese Massnahme bleibt der Schieber mit seiner Ausweichschräge 13"' im Bereich der Stützfläche 24', so dass ein Ausweichen (Kippen) des Schiebers und somit eine Freigabe des Hinterschnitts 15' nicht möglich ist.

Bei Betätigung der Bedienungshandhabe 19 durch eine Schiebe-Druck-Kraft wird die Zunge Z des Schiebers an der Sperrschulter 25 vorbeigeführt. Hierbei dient die Stützfläche 24' als Drehpunktauflage. Bei dem jetzt möglichen weiteren Zurückgleiten des Schiebers kommt die Ausweichschräge 13"' des Schiebers in den Bereich der Ausrichtschräge 26 der Scheibe 1, so dass eine Schiebe-Kippbewegung des Schiebers erfolgt. Dies bringt eine einseitige Aufhebung des Hinterschnitts und es entsteht die Entnahmeöffnung Ö, die ein Herausgleiten der Kugelköpfe 4 zulässt. Die beiden Scheibenhälften sind bei dieser Variante durch zwei Schrauben 38, die seitlich des Schiebers Sch angebracht sind, verbunden.

Ein Schlüsselhalteglied 3 ist mit einem Traghaken 39 verbunden, dessen Hakenmaul durch ein federnd in Grundstellung gehaltenes Schwenkorgan 40 geschlossen gehalten wird.

Beim dritten Ausführungsbeispiel (Fig. 11-17) ist der Schieber Sch als Drehschieber ausgebildet. Diese Vorrichtung lässt sich in Zweihandbedienung betätigen. Es handelt sich bezüglich des Schiebers um einen im Mittelbereich abgesetzten Zapfen 30. Sein querschnittskleinerer Abschnitt 30' sitzt begrenzt längsverschieblich sowie begrenzt drehbar im Schieberlager 16, welches, entsprechend der zylindrischen Form des Zapfens 30, ebenfalls querschnittsrund gestaltet ist.

Der äussere querschnittsgrössere Abschnitt 30" des radialstehenden, in der Scheibenflächenmittelebene z-z angeordneten Zapfens bildet die Betätigungshandhabe 19. Zur Erhöhung der Griffigkeit sind wie bei einem Taschenuhrstellrädchen die Greifflächen radial gerieft.

Auch dieser Drehschieber steht unter Belastung einer Druckfeder 12, die zapfenseitig in die achszentralliegende Federkammer 22 und bodenseitig in die Vertiefung 23 ragt.

Die Verschiebe- und Drehbegrenzung wird durch ein im Bereich des inneren Abschnitts 30' des Schiebers Sch realisierte bajonettverschlussartige Sperrausnehmung 31 erreicht. Es handelt sich um ein am Umfang des Abschnitts 30_{'} liegendes U-förmiges Schlitzprofil als Sperrausnehmung 31. Die in achsialer Richtung sich erstreckenden U-Schenkel-Schlitzabschnitte 31' ermöglichen die axiale, der horizontale U-Steg Abschnitt hingegen die radiale Verlagerung des Drehschiebers gegenüber der Scheibe 1 bzw. dem ihn hauptsächlich lagernden Einsatzteil 17. Vom Einsatzteil 17 geht ein radial einwärtsweisender Steuerzapfen 32 aus. Letzterer wurzelt in einer kreisrunden Platte, die einfach in eine Vertiefung der hier einstückig mit dem Einsatzteil 17 ausgebildeten Scheibenhälften eingeklipst wird.

Der querschnittsgrössere Abschnitt 30" des Zapfens 30 besitzt eine vom Zapfenstirnende ausgehende, diametralliegende, hinterschnittene Rinne 33, die in ihrer lichten Breite der Breite x des verengten Nutbereichs y entspricht. Die Hinterschneidungsflanken sind mit 15' bezeichnet; sie fluchten mit den Flanken 15 der Nut 2. Scheibeneinwärtsgerichtet setzt sich diese Rinne 33 in eine in gleicher Richtung liegende Durchbrechung fort, die in Schliessstellung (Fig. 12) noch einen Querschnitt freilässt, der stufenlos an den der Nut 2 anschliesst. Folglich können in Schliessstellung auch bei dieser Ausführungsform die Schlüsselhalteglieder 3 frei umlaufend in der Nut bewegt werden. Diese Stellung ist durch den Steuerzapfen 32 gesichert.

Der Steuerzapfen befindet sich dann in dem einen der beiden achsparallel ausgerichteten Schlitzabschnitte 31' der Sperrausnehmung 31. Durch das Eindrücken des Zapfens 30 tritt der quergerichtete, in der Zeichnung horizontal verlaufende Schlitzabschnitt in den Bereich des Steuerzapfens 32. Die entsprechende Verlagerung geschieht gegen die Wirkung der Feder 12. In diese Stellung gebracht, kann nur der Drehschieber radial verlagert, also in die Stellung gemäss Fig. 14 gebracht werden. Diese Stellung ist die Zuordnungsbereitschaftsstellung. In dieser Stellung kann nämlich über die in der einen Scheibenhälfte liegende horizontale, kehlenartige Öffnung Ö, welche deckungsgleich liegt, mit der eine Art Schleuse bildenden Öffnung 34 des Drehschiebers der Kugelkopf 4 eines Schlüsselhaltegliedes 3 eingeschoben werden. In dieser Stellung sind alle anderen Schlüsselhalteglieder 3 gegen Herausfallen abgesperrt. Durch Drehen des Zapfens wird das neue Schlüsselhalteglied 3 in die Reihe der übrigen Schlüsselhalteglieder 3 eingereiht (vergl. Fig. 17). Die Drehbewegung beträgt 90°.

Die Einschubbegrenzung für den Drehschieber bildet, wenn nicht ohnehin sein unteres Ende, die durch die Querschnittsreduzierung erzeugte Schulter 35, welche gegen eine Ringschulter 36 des Einsatzteiles 17 fährt.

Eine oder auch ggf. beide Scheibenbreitflächen können mit Zierdeckeln bestückt sein.

Beide äusseren Scheibenränder sind quergerundet, so dass scharfkantige Vorsprünge vermieden sind. Um eine ungewollte Betätigung der Handhabe 19 beispielsweise durch Berührung mit anderen, in der Tasche oder dergl. mitgeführte Gegenstände auszuschliessen, kann diese, wie aus Fig. 7 ersichtlich, in einer tellerartigen Vertiefung 37 auf der entsprechenden Scheibenbreitseite versenkt eingelagert sein. Die Vertiefung beginnt jedoch in einem Abstand der vorspringenden Handhabe, so dass die randnahe Handhabenkante noch bequem übergreifbarist.

Die Scheibe weist etwa die Grösse einer Schlüsselreide auf.

## Patentansprüche

1. Vorrichtung zur Bildung eines Schlüsselbundes, mit einer zentral angeordneten Scheibe, von welcher einzelne Schlüsselhalteglieder ausgehen derart, dass in einer hinterschnittenen, zur Scheibenumfangsfläche hin offenen Nut Kugelköpfe von Stegen der Schlüsselhalteglieder gleitend gelagert sind, dadurch gekennzeichnet, dass die Nut (2) eine schieberverschlossene Entnahmeöffnung (Ö) für die Kugelköpfe (4) aufweist.

2. Vorrichtung nach Anspruch 1, dadurch gekennzeichnet, dass der Schieber (Sch) einen mindestens dem Querschnitt des Kugelkopfes (4) entsprechenden nach aussen hin von mindestens einer Flanke (15') des Schiebers (Sch) überfangenen Durchgangsquerschnitt für den Kugelkopf (4) belässt (Fig. 7).

3. Vorrichtung nach Anspruch 1, dadurch gekennzeichnet, dass der Schieber (Sch) als Drehschieber ausgebildet ist.

4. Vorrichtung nach Anspruch 3, dadurch gekennzeichnet, dass der als radialstehender Zapfen (30) angeordnete Drehschieber (Sch) im Bereich seines inneren Endes eine bajonettverschlussartige Sperrausnehmung (31) aufweist und mit seinem über die Scheibenumfangsfläche vorstehenden Abschnitt (30") als Bedienungshandhabe (19) gestaltet ist.

5. Vorrichtung nach Anspruch 3, dadurch gekennzeichnet, dass der Drehschieber (Sch) eine hinterschnittene, in Querstellung zur Nut (2) bringbare Rinne (33) aufweist, deren eines Ende in Querstellung (Fig. 15 und 16) vor einem Entnahmequerschnitt als Entnahmeöffnung (Ö) im Bereich der Scheibenumfangsfläche liegt.

6. Vorrichtung nach Anspruch 1, dadurch gekennzeichnet, dass der Schieber (Sch) radial zur Scheibe (1) verlagerbar ist und eine im Mittelbereich der Scheibe zur Scheibenbreitseite hin freiliegende Betätigungshandhabe (19) aufweist.

7. Vorrichtung nach Anspruch 6, dadurch gekennzeichnet, dass der Schieber (Sch) im Bereich einer Querschnittsverbreiterung (24) der Nut (2) liegt und eine in den Bereich der Nut (2) ragende Backe (Kopf 13) ausbildet mit einem Maul als Teilabschnitt (2') der Nut (2).

8. Vorrichtung nach Anspruch 6, dadurch gekennzeichnet, dass das freie Ende der Betätigungshandhabe (19) in einer tellerförmigen Vertiefung (37) auf der Scheibenbreitseite versenkt liegt.

9. Vorrichtung nach Anspruch 6, dadurch gekennzeichnet, dass der Schieber (Sch) bei seiner Rückzugsbewegung (Fig. 8) über eine Sperrschulter (25) der Scheibe (1) kippbar ist.

10. Vorrichtung nach Anspruch 6, dadurch gekennzeichnet, dass das Schieberlager (16) von einem querseitig in die Scheibe (1) eingeklipsten Einsatzteil (17) gebildet ist.

11. Vorrichtung nach Anspruch 6, dadurch gekennzeichnet, dass der Schieber (Sch) in Schliessrichtung federbelastet ist.

12. Vorrichtung nach den Ansprüchen 6 und 9, dadurch gekennzeichnet, dass dem SchieberKopf (13) eine der Schieberkippbewegung entgegengerichtete Ausricht- bzw. Ausweichschräge (26 bzw. 13"') zugeordnet ist.

13. Vorrichtung nach Anspruch 12, dadurch gekennzeichnet, dass das rückwärtige Ende der Schieberfeder (12) an einer Kugel (28) anliegt, die in einer Vertiefung (23) der Scheibe (1) angeordnet ist, welche Vertiefung in eine benachbarte Lenkfläche (27) übergeht.

14. Vorrichtung nach Anspruch 12, dadurch gekennzeichnet, dass die Kugel-Lenkfläche (27) auf die Vertiefung (23) zu schräg abfallend verläuft und Sperrschulter (25) nebst Schieberende (13') etwa auf Höhe der Kugelmitte liegen.

15. Vorrichtung nach Anspruch 14, dadurch gekennzeichnet, dass die schieberlagerseitige Stufenflanke (25') mit der Innenflanke (13") des zu einer Zunge (Z) ausgebildeten Schieberendes (13') in der Schiebergrundstellung (Fig. 10b) ebenengleich verlaufen.

16. Vorrichtung nach Anspruch 14, dadurch gekennzeichnet, dass die Scheibe (1) aus zwei in der Scheibenmittelebene (z-z) miteinander verschraubten Hälften gebildet ist.

## Claims

1. Apparatus for forming a key ring, comprising a centrally disposed disc, from which individual key holders project in such a manner that ball ends of bars of the key holders are slidably seated in an undercut groove open towards the peripheral surface of the disc, characterized in that the groove (2) possesses a removal opening (Ö) for the ball ends (4), closed by a slide.

2. Apparatus according to Claim 1, characterized in that the slide (Sch) leaves a passage cross-section for the ball end (4) corresponding at least to the cross-section of the ball end (4) and outwardly covered by at least one flank (15') of the slide (Sch) (Fig. 7).

3. Apparatus according to Claim 1, characterized in that the slide (Sch) is constructed as a rotary slide.

4. Apparatus according to Claim 3, characterized in that the rotary slide (Sch), arranged as a radial stud (30), possesses, in the region of its inner end, a blocking recess (31) of the bayonet lock type and is constructed, with its portion (30") projecting beyond the peripheral surface of the disc, as an operating handle (19).

5. Apparatus according to Claim 3, characterized in that the rotary slide (Sch), possesses an undercut channel (33), which can be brought into position transversely to the groove (2), one end of this channel, in the transverse position (Fig. 15 and 16), being in front of a removal cross-section as removal opening (Ö) in the region of the peripheral surface of the disc.

6. Apparatus according to Claim 1, characterized in that the slide (Sch) can be displaced radially to the disc (1) and possesses an actuating handle (19) exposed on the broad face of the disc in the central region of the disc.

7. Apparatus according to Claim 6, characterized in that the slide (Sch) lies in the region of a cross-sectional widening (24) of the groove (2) and forms a jaw (head 13) projecting into the region of the groove (2) and having a hollow as a portion (2') of the groove (2).

8. Apparatus according to Claim 6, characterized in that the free end of the actuating handle (19) lies recessed in a dish-shaped depression (37) on the wide face of the disc.

9. Apparatus according to Claim 6, characterized in that the slide (Sch), in its pull-back movement (Fig. 8), can be tilted about a shoulder (25) of the disc (1).

10. Apparatus according to Claim 6, characterized in that the slide seating (16) is formed of an insert (17) clipped into the disc (1) transversely from the side.

11. Apparatus according to Claim 6, characterized in that the slide (Sch) is spring-loaded in the closure direction.

12. Apparatus according to Claims 6 and 9, characterized in that an aligning and deflecting slope (26, 13"' respectively), opposed to the tilting movement of the slide, is associated with the slide head (13).

13. Apparatus according to Claim 12, characterized in that the rearward end of the slide spring (12) bears against a ball (28), which is disposed in a depression (23) of the disc (1), which depression continues into an adjacent guide surface (27).

14. Apparatus according to Claim 12, characterized in that the ball guide surface (27) descends obliquely to the depression (23) and the shoulder (25) together with the slide end (13') lies approximately at the height of the ball centre.

15. Apparatus according to Claim 14, characterized in that the step flank (25') at the seating side of the slide lies flush with the inner flank (13") of the slide end (13'), formed as a tongue (Z), in the basic position of the slide (Fig. 10b).

16. Apparatus according to Claim 14, characterized in that the disc (1) is formed of two halves screwed together in the central plane (z-z) of the disc.

## Revendications

1. Dispositif pour former un trousseau de clés, comportant un disque disposé au centre et duquel font saillie plusieurs organes de retenue de clés, de telle sorte que des têtes sphériques de tige des organes de support de clés soient montées de façon à coulisser dans une rainure en dépouille et ouverte en direction de la surface périphérique du disque, caractérisé en ce que la rainure (2) comporte une ouverture d'extraction (O) des têtes sphériques (4) fermée par un poussoir.

2. Dispositif selon la revendication 1, caractérisé en ce que le poussoir (Sch) laisse, pour la tête sphérique (4), une section de passage occupée vers l'extérieur par au moins un flanc (15') du poussoir (Sch) en correspondance au moins à la section de la tête sphérique (4) (figure 7).

3. Dispositif selon la revendication 1, caractérisé en ce que le poussoir (Sch) est agencé comme un poussoir tournant.

4. Dispositif selon la revendication 3, caractérisé en ce que le poussoir tournant (Sch) agencé sous forme d'un tourillon (30) orienté radialement comporte, dans une zone de son extrémité intérieure, un évidement d'arrêt (31) en forme de fermeture à baïonnette et est profilé comme une poignée de manoeuvre (19) dans sa partie (30") faisant saillie au dessus de la surface périphérique du disque.

5. Dispositif selon la revendication 3, caractérisé en ce que le poussoir tournant (Sch) comporte un canal en dépouille (33) qui peut être amené dans une position perpendiculaire à la rainure (2) et dont une extrémité vient se placer, dans une position transversale (figures 15 et 16) devant une section d'extraction servant d'ouverture d'extraction (0) dans une zone de la surface périphérique du disque.

6. Dispositif selon la revendication 1, caractérisé en ce que le poussoir (Sch) peut être déplacé radialement par rapport au disque (1) et comporte une poignée d'actionnement (19) disposée librement par rapport au côté large du disque dans une zone centrale de ce dernier.

7. Dispositif selon la revendication 6, caractérisé en ce que le poussoir (Sch) est placé dans la zone d'un élargissement de section (24) de la rainure (2) et forme une mâchoir (tête 13) pénétrant dans la zone de la rainure (2) et munie d'une embouchure constituant une zone partielle (2') de la rainure (2).

8. Dispositif selon la revendication 6, caractérisé en ce que l'extrémité libre de la poignée d'actionnement (19) est placée en creux dans un évidement en forme de plateau (37) du côté large du disque.

9. Dispositif selon la revendication 6, caractérisé en ce que le poussoir (Sch) peut être basculé par l'intermédiaire d'un épaulement d'arrêt (25) du disque (1) au cours de son mouvement de rétraction (figure 8).

10. Dispositif selon la revendication 6, caractérisé en ce que le palier de poussoir (16) est constitué par une pièce rapportée (17) engagée par encliquetage perpendiculairement dans le disque (1).

11. Dispositif selon la revendication 6, caractérisé en ce que le poussoir (Sch) est sollicité par ressort dans la direction de fermeture.

12. Dispositif selon les revendications 6 et 9, caractérisé en ce que la tête de poussoir (13) est associée à un biseau d'écartement ou d'échappement (26 ou 13"') orienté en sens opposé au mouvement de basculement du poussoir.

13. Dispositif selon la revendication 12, caractérisé en ce que l'extrémité arrière du ressort de poussoir (12) s'applique contre une bille (28) qui est disposée dans un évidement (23) du disque (1), ledit évidement se prolongeant par une surface directrice adjacente (27).

14. Dispositif selon la revendication 12, caractérisé en ce que la surface directrice (27) de la bille est orientée vers le bas et en oblique sur l'évidement (23) et des épaulements d'arrêt (25) sont placés à côté de l'extrémité de poussoir (13') à peu près à la hauteur du centre de la bille.

15. Dispositif selon la revendication 14, caractérisé en ce que le flanc étagé (25') placé du côté du palier de poussoir est situé dans le même plan que le flanc intérieur (13") de l'extrémité de poussoir (13') agencée en forme de languette (Z) dans la position de base du poussoir (figure 10b).

16. Dispositif selon la revendication 14, caractérisé en ce que le disque (1) est constitué de deux moitiés reliées entre elles par boulonnage dans le plan médian de disque (z-z).
